# EUROPÄISCHE PATENTSCHRIFT

(11) **EP 1 052 156 B1**
(45) Veröffentlichungstag und Bekanntmachung des Hinweises auf die Patenterteilung: **30.07.2003**
(21) Anmeldenummer: 00105995.5
(22) Anmeldetag: 27.03.2000
(51) Int. Cl.: B61G 5/06, B61G 5/10

(54) **Zentriervorrichtung zur Aufnahme einer Elektrokupplung einer automatischen Zugkupplung**
Centering device for automatic electrical couplings of railway vehicles
Dispositif de centrage pour attelages automatiques des véhicules ferroviaires

(30) Priorität: 10.05.1999 DE 19921508
(43) Veröffentlichungstag der Anmeldung: 15.11.2000
(73) Patentinhaber: KNORR-BREMSE Systeme für Schienenfahrzeuge GmbH, 80809 München (DE)
(72) Erfinder: Czink, Othmar, 85716 Unterschleissheim (DE)

(56) Entgegenhaltungen:
- EP-A- 0 808 760
- GB-A- 1 255 216
- US-A- 4 232 793

## Beschreibung

Die Erfindung betrifft eine automatische Zugkupplung gemäß dem Oberbegriff des Anspruches 1, sowie ein Kuppel verfahren mit einer automatischen Zugkupplung. Eine derartige Zugkupplung ist aus der Druckschrift GB 1 255 216 A bekannt. Automatische Zugkupplungen ermöglichen das automatisierte Verbinden zweier Schienenfahrzeuge, wobei im gekuppeltem Zustand zwei derartige Kupplungen eine starre Verbindung zwischen den Fahrzeugen herstellen.

Automatische Zugkupplungen sind in den nachfolgenden Artikeln eingehend beschrieben:
- Peter Nolle, Hans Friedrich, "Die automatische Kupplung in Europa", ETR Eisenbahntechnische Rundschau, Heft 4/92
- Adolf Felsing, Eberhardt Hoffmann "Die automatische Zugkupplung - Stand der Entwicklung und Versuchsprogramm", ETR Eisenbahntechnische Rundschau, Heft 4/95.

Wenn Luftleitungen und elektrische Leitungen automatisch mitgekuppelt werden, so spricht man von vollautomatischen Zugkupplungen.

Bei der aus A. Felsing, E. Hoffmann "Die automatische Zugkupplung - Stand der Entwicklung und Versuchsprogramm", ETR Eisenbahntechnische Rundschau, Heft 4/95 in Bild 2 bekanntgewordenen automatischen Zugkupplung, war die Elektrokupplung noch als separate Kupplung ausgebildet, die nach Kuppeln der Kupplungskörper manuell verbunden wurde.

Aus der EP 0501244 ist eine automatische Zugkupplung bekanntgeworden, umfassend einen Kupplungskopf sowie eine Leitungskupplung mit vornstehendem, elastisch rückdrückbarem und im Kupplungszustand pneumatisch nach vorne, in Andrückrichtung an einen Gegenleitungskupplungskopf, belasteten Leitungskupplungskopf.

Nachteilig an den automatischen Zugkupplungen mit pneumatischem Vertrieb ist, daß stets Druckluft vorhanden sein muß. Steht beispielsweise ein Wagen drei Monate in der Kälte, so ist der Luftspeicher entleert und ein Vortrieb dementsprechend nicht mehr möglich.

Die DE 43 10 741 zeigt eine automatische Zugkupplung mit einem Kupplungskörper und einer Elektrokupplung, die nachträglich, d.h. nach Beendigung des mechanischen Kuppelns, gekuppelt wird. Eine derartige Kupplung muß bis auf den Ausgleich gewisser Querspiele zwischen den mechanischen Kupplungen nur in Längsrichtung bewegt werden.

Des weiteren ist die aus der DE 43 10 741 bekannte Elektrokupplung derart ausgestaltet, daß die Elektrokupplung vor dem mechanischen Entkuppeln gelöst wird, so daß durch die von der mechanischen Kupplung erzwungenen Querbewegungen die Längsführung der Elektrokupplung nicht beschädigt wird.

Nachteilig an den Leitungskupplungen bzw. an der Elektrokupplung gemäß dem Stand der Technik ist, daß das Kuppeln der Leitungselemente bzw. der Elektrokupplung entweder mechanisch erfolgen muß oder aber nach Abschluß des mechanischen Kuppelvorganges.

Aufgabe der Erfindung ist es, eine Zentriervorrichtung zur Aufnahme einer Elektrokupplung einer automatischen Zugkupplung anzugeben, mit der die Nachteile des Standes der Technik vermieden werden können, insbesondere aber ein sicheres und automatisiertes Kuppeln der Elektrokupplung gleichzeitig mit dem mechanischen Kuppeln ermöglicht wird.

Diese Aufgabe wird durch eine automatische Zugkupplung mit der Merkmalen des Anspruchs 1 gelöst.

Demgemäß weist die Zentriervorrichtung eine Höhen- und Selbstzentriereinrichtung auf, so daß die in den Aufnahmeeinrichtungen angeordneten Elektrokupplungen zweier aufeinander auflaufender Zugkupplungen selbsttätig zentriert werden, ohne daß die beiden Elektrokupplungen während des Zentriervorganges miteinander in Berührung kommen.

Die Höhen- und Seitenzentrierung wird mit Hilfe einer Prallfläche erreicht, wobei die Prallfläche einen ersten, einen zweiten sowie einen dritten Abschnitt aufweist und die Prallflächen des ersten und dritten Abschnittes parallel versetzt zueinander verlaufen und die Prallflächen des zweiten Abschnittes mit der Prallfläche des ersten bzw. dritten Abschnittes einen Winkel 0 < α < 90° einschließen.

Es hat sich herausgestellt, daß der Winkel α , den die Prallfläche des zweiten Abschnittes mit der des ersten bzw. dritten Abschnittes einschließt, vorzugsweise im Bereich 30 < α < 60° liegt. Besonders bevorzugt ist eine Anordnung unter einem Winkel α = 45° .

In einer ersten Ausgestaltung der Erfindung ist die Prallfläche Teil eines Prallrahmens, der von einem Führungsrahmen der Zentriervorrichtung geführt wird. Eine ausreichende Beweglichkeit der Prallfläche sowie ein Schutz der Elektrokupplung vor Beschädigungen beim Kuppelvorgang wird dadurch erreicht, daß die Zentriervorrichtung eine Lenkeranordnung mit einer Vordrückeinrichtung umfaßt, die derart ausgestaltet ist, daß die Prallfläche vor dem Kuppeln in kuppelbereiter Stellung mit einem Vorlauf vor der Kupplungsebene der Elektrokupplung gehalten wird.

Besonders bevorzugt beträgt dieser Vorlauf 10 bis 20 cm.

Vorteilhafterweise wird eine Verzögerungseinrichtung vorgesehen, die derart ausgestaltet ist, daß sie Auflaufkräfte, die beim Auflaufen der Prallflächen der Elektrokupplung entstehen, verzögern.

Eine weitere Dämpfung kann in einer besonderen Ausgestaltung der Elektrokupplung bei hohen Auflaufkräften mit Hilfe eines Reibhebels erreicht werden, der in der Fassung gelagert ist und beim Einfedern der Fassung am Prallrahmen reibt.

Um eine ausreichende Beweglichkeit der gekuppelten Elektrokupplung zu gewährleisten und gleichzeitig eine sichere Verbindung in gekuppeltem Zustand, ist mit Vorteil vorgesehen, daß die Arretier- und Löseeinrichtung mindestens einen Vorsprung sowie mindestens eine Hinterschneidung umfaßt.

Um zu verhindern, daß die Prallrahmen beim Zentriervorgang zweier aufeinander auflaufender Elektrokupplungen übereinandergeschoben werden, ohne zu verhaken, ist mit Vorteil vorgesehen, daß die Arretier- und Löseeinrichtung des weiteren einen Fanghaken aufweist.

Ein derartiges Übereinanderschieben tritt dann auf, wenn bei hohen Auflaufgeschwindigkeiten durch den auftretenden Impuls der Prallrahmen sehr weit zurückgedrückt wurde, andererseits aber die automatische Zugkupplung den Zentriervorgang weiter ausgeführt hat, so daß die seitliche Verschiebung in Verhakungsrichtung fortgesetzt wurde, bevor die Druckfeder den Prallrahmen wieder in Kuppelrichtung drängen konnte.

Durch den vorlaufenden Fanghaken wird in derartigen Betriebssituationen die Fortsetzung der seitlichen Verschiebung unterbunden.

Des weiteren dient der Fanghaken dazu, daß bei vereister Kupplung ein mehrfaches Auflaufen sowie nach Abtauen der Eisschicht ein nachträgliches Einrasten bei gekuppelter automatischer Zugkupplung zu ermöglichen.

Neben der zuvor beschriebenen Zentriereinrichtung stellt die Erfindung auch eine vollautomatische Zugkupplung zur Verfügung, die dadurch gekennzeichnet ist, daß sie eine Zentriereinrichtung der zuvor beschriebenen Art umfaßt.

Besonders bevorzugt ist eine Ausgestaltung der Erfindung, bei der die Zentriervorrichtung, die die Elektrokupplung in der zuvor beschriebenen Art und Weise aufnimmt, unter einem Winkel β gegenüber der Wagenachse angeordnet ist. Vorzugsweise liegt dieser Winkel im Bereich 20 < β < 40° . Neben der Zentriervorrichtung sowie der automatischen Zugkupplung, umfassend eine derartige Vorrichtung, gibt die Erfindung auch ein Kupplungs- und ein Löseverfahren für die Elektrokupplung einer automatischen Zugkupplung mit einer Zentriervorrichtung, wie zuvor beschreiben, an.

Beim erfindungsgemäßen Kuppelverfahren werden zwei Kupplungsköpfe einer automatischen Zugkupplung aufeinander auflaufen gelassen, wodurch die Prallflächen der Zentriereinrichtung im Bereich des zweiten gegenüber dem ersten und dritten Abschnitt unter einem Winkel α angeordneten Abschnittes miteinander zur Anlage kommen und die beiden Prallflächen im Bereich des zweiten Abschnittes aufeinander abgleiten, so daß die von der Aufnahmeeinrichtung der Zentriervorrichtung aufgenommenen Elektrokupplungen höhenzentriert werden. Bei diesem Verfahrensschritt der Höhenzentrierung und des Auflaufens werden die beiden Zentriervorrichtungen durch die Fanghaken derart voneinander abgewiesen, daß die Arretier- und Lösevorrichtung nicht einrasten kann. Wird ein gewisser Vorschubpunkt aufgrund der Auflaufkräfte erreicht, so werden die Fanghaken von der Gegenkupplung nicht mehr abgewiesen. Die Fanghaken sowie die Vorsprünge der Arretier- und Lösevorrichtung rasten dann in die Hinterschneidungen der jeweiligen Gegenkupplung ein, wodurch die Querverschiebung und die Verhakung in der Gegenkupplung abgeschlossen ist.

Neben dem vorbeschriebenen Kupplungsverfahren stellt die Erfindung auch ein Verfahren zum Trennen einer gekuppelten Elektrokupplung einer automatischen Zugkupplung mit einer Zentriereinrichtung, wie zuvor beschrieben, zur Verfügung. Wird die automatische Zugkupplung getrennt, so wird der Fanghaken sowie die Haken der Zentriervorrichtung aus den Hinterschneidungen der jeweiligen Gegenkupplung herausgefädelt. Anschließend wird der Prallrahmen durch die erste Vordrückeinrichtung nach vorne gedrängt, so daß die Prallflächen sich in kuppelbereiter Stellung befinden, und zwar mit einem Vorlauf vor der Kupplungsebene der Elektrokupplung, die hierdurch beim Kuppelvorgang vor Beschädigungen geschützt wird.

Die Erfindung soll nachfolgend anhand der Figuren beispielhaft beschrieben werden.

Es zeigen:
- Fig. 1: eine Draufsicht auf einen erfindungsgemäßen Kupplungskopf mit einer mechanischen, einer Luftkupplung sowie der erfindungsgemäßen Elektrokupplung.
- Fig. 2: eine Draufsicht auf die erfindungsgemäße Elektrokupplung.
- Fig. 3a - 3c: Draufsicht auf eine erfindungsgemäße Elektrokupplung beim Kuppeln.
- Fig. 4a - 4d: einen erfindungsgemäßen Kupplungskopf in Schnittdarstellung.

In Fig. 1 ist eine automatische Zugkupplung 1, umfassend einen mechanischen Kupplungskopf 3 sowie eine Luftkupplung 5 und die erfindungsgemäße Zentriervorrichtung 10 mit Elektrokupplung 12 dargestellt.

Wie in Fig. 1 deutlich zu erkennen, ist die Elektrokupplung 12 unterhalb des mechanischen Kupplungskopfes 3 angeordnet. Sowohl Luftkupplung 5 wie auch Elektrokupplung 12 kuppeln automatisch beim Auflaufen des mechanischen Kupplungskopfes 3 auf einen entsprechenden Gegenkupplungskopf.

In Fig. 2 ist die erfindungsgemäße Elektrokupplung 12 in der Draufsicht nochmals detaillierter dargestellt. Die Zentriervorrichtung 10 umfaßt einen Führungsrahmen 20, der wiederum über die in Fig. 1 dargestellten Verbindungsstellen 21, 23 mit dem mechanischen Kupplungskopf 3 verbunden ist. Im Führungsrahmen 20 stützt sich Vordrückfeder 22 ab, die wiederum über eine Lenkeranordnung 24 sowie die Verzögerungsfedern 26 den Prallrahmen 28 abstützen. Der Prallrahmen 28 wiederum weist eine Prallfläche 30 auf, die in die vorliegenden drei Abschnitte unterteilt ist, einen ersten Abschnitt 32, einen zweiten Abschnitt 34 sowie einen dritten Abschnitt 36. Erster und dritter Abschnitt 32, 36 verlaufen parallel zueinander. Die Prallfläche des zweiten Abschnittes 34 schließt einen Winkel α sowohl mit der Fläche des ersten Abschnittes 32 wie mit der Fläche des dritten Abschnittes 36 ein. Der Winkel α , unter dem die Fläche im mittleren Bereich gegenüber der des ersten bzw. dritten Bereiches geneigt ist, kann jeden Winkel größer als 0 und kleiner als 90° einnehmen, bevorzugt liegt er im Bereich zwischen 30 und 60° .

Deutlich zu erkennen auch die Aufnahmeeinrichtung 40 für die Elektrokupplung, die eine Fassung 42 sowie eine Verschlußringanordnung 44 aufweist, gegen die die Fassung bzw. das Aufnahmegehäuse 42 durch O-Ringe 46 abgedichtet ist.

Die Verzögerungsfeder 26 stützt sich zum einen auf der Lenkeranordnung 24 und zum anderen am Prallrahmen ab. Die Aufnahmeeinrichtung 40 umfaßt des weiteren eine Fangeinrichtung 50 mit einem Fangarm 52, einer Hinterschneidung 54 sowie einem Vorsprung 56.

Durch die Vordrückfeder 22 wird der Prallrahmen 34 im nicht gekuppelten Zustand in eine Vorlaufstellung vor die Kuppelebene 60 gebracht. Hierdurch wird garantiert, daß bei Auflaufen der Gegenkupplung die Aufnahmevorrichtung 40, in der die Elektrokupplung angeordnet ist, nicht mit der Elektrokupplung der Gegenkupplung in Kontakt kommt, bevor der mechanische Kupplungsvorgang abgeschlossen ist. Eine Beschädigung wird so vermieden.

Die bei hohen Auflaufgeschwindigkeiten auftretenden Kräfte werden mit Hilfe der Verzögerungsfeder 26, abgefangen.

In der dargestellten Ausführungsform werden die hohen Auflaufkräfte durch Reibung mit einem Reibhebel 27, der an der Fassung 42 gelagert ist und beim Einfedern der Fassung am Prallrahmen reibt, gedämpft. Die Reibkraftdämpfung wird umso höher, je weiter die Fassung nach vorne läuft. Die Reibkraftdämpfung wirkt beim Einfedern und Zurückfedern.

Nachfolgend soll anhand von Zeichnungen 3a - 3c der Kuppelvorgang beispielhaft beschrieben werden.

Gleiche Bauteile wie in den vorangegangenen Abbildungen sind mit denselben Bezugsziffern belegt.

Deutlich zu erkennen ist die Prallfläche 30 mit erstem Abschnitt 32, zweitem Abschnitt 34 sowie drittem Abschnitt 36 sowie die Aufnahmevorrichtung 40 für die Elektrokupplung mit daran angebrachter Fangeinrichtung 50, umfassend einen Fanghaken 52 sowie die Hinterschneidung 54 und den Vorsprung 56.

Des weiteren dargestellt ist der Gegenkupplungskopf 100. Der Gegenkupplungskopf umfaßt ebenfalls eine Prallfläche 30 sowie eine Fangeinrichtung 50 mit Fanghaken 52, Hinterschneidungen 54 und Vorsprüngen 56.

Fig. 3a zeigt die Kupplungen in ungekuppeltem Zustand, wobei die nicht dargestellten Vordrückeinrichtungen die Prallfläche um den Vorlauf V nach vorne drängen.

In Fig. 3b ist das Auflaufen der Kupplungen dargestellt. Wie deutlich zu erkennen ist, berühren sich die Prallflächen der Kupplung sowie der Gegenkupplung 100 im mittleren Bereich 34 der Prallflächen 30. Die Aufnahmeeinrichtungen 40 der Elektrokupplung sind auf Abstand D gehalten, so daß die Elektrokupplung in der Aufnahmeeinrichtung 40 sich nicht berühren und keinerlei Beschädigungen beim Kuppeln auftreten können.

Durch das Abgleiten der Prallflächen im mittleren Bereich 34 wird die Aufnahmeeinrichtung 40 höhenzentriert. Ein Verrasten der Kupplungen findet nicht statt, da die Fangarme 52 die jeweilige Gegenkupplung abweisen.

Die Schließbewegung des Kupplungskopfes und der Elektrokupplung sind gleichsinig und lassen eine hohe Kuppel- und Trenngeschwindigkeit zu.

Durch den Aufprall auf den Prallrahmen wird eventuell vorhandene Vereisung und aufliegender Schnee sowie grobe Verschmutzungen abgeklopft.

In Fig. 3c sind die beiden Kupplungen in gekuppeltem Zustand dargestellt.

Wenn der Fanghaken über die in Fig. 3b dargestellte Position in Axialrichtung A hinaus verschoben wird, so werden die Fanghaken 52 von der jeweiligen Gegenkupplung 100 nicht mehr abgewiesen. Die Kupplung und die jeweilige Gegenkupplung 100 rasten ineinander ein, indem die Fanghaken 52 sowie die durch die Vorsprünge 56 ausgebildeten Haken in die Hinterschneidung 54 der jeweiligen Gegenkupplung einrasten. Auf diese Art und Weise wird eine seitliche Zentrierung der Kupplungsköpfe erreicht.

In der in Fig. 3c dargestellten Kuppelstellung ist ein Lösen der Kupplung ohne Einsatz einer Lösevorrichtung nicht mehr möglich.

Beim zuvor beschriebenen zentriervorgang werden die Flächen der Elektrokupplung beim Zentriervorgang immer mehr zueinander parallel zugeführt. Diese liegen im gekuppelten Zustand mit der Vorspannkraft der Vordrückfedern aufeinander auf. Die Vordrückfedern wiederum drücken die Elektrokupplungen zu einem starren Gebilde zusammen. Erst bei größeren axialen Schwingungen der automatischen Zugkupplung in der Waggonachse reicht die Anpreßkraft hierfür nicht mehr aus. Zwischen den Flächen kann ein kleiner Spalt entstehen, bis die Elektrokupplung am starren Fanghaken mit dem Einlaufspiel anschlägt.

Die Lagerung der Prallrahmen im Führungsrahmen ist vorteilhafterweise derart ausgestaltet, daß trotz Zug-Druck-Bewegungen, Aufbäumen, Absenken sowie Winkelbildung bei Kurvenfahrt der automatischen Zugkupplung, die Elektrokupplung wie vorliegend beschrieben als starres Gebilde vorliegt und geschlossen bleibt.

Die Lagerung der Elektrokupplung ist des weiteren derart ausgebildet, daß eine gekuppelte Elektrokupplung, die beispielsweise vereist ist, auch rioch getrennt werden kann, beispielsweise durch Formschluß.

In den Figuren 4a-4d sind dreidimensionale Ansichten einer Ausführungsform der erfindungsgemäßen Zentriervorrichtung dargestellt.

Dabei ist in Fig. 4a eine Draufsicht auf eine erfindungsgemäße Zentriervorrichtung gezeigt. Deutlich zu erkennen der Rahmen 20 mit den Verbindungsstellen bzw. Aufhängepunkten 21, 23.

Auch zu erkennen Durchbrüche 55 im Prallrahmen 30. Durch die seitlich eingeleitete Bewegung des Prallrahmens 30 werden Eis, Schnee und Verschmutzungen durch die dargestellten Durchbrüche 55 abgetrieben.

Des weiteren sind zwei Vordrückfedern 23, die den Prallrahmen in kuppelbereiter Stellung mit Vorlauf vor der Elektrokupplung halten, deutlich zu erkennen. Die Federn 22 stützen sich auf dem Rahmen 20 der Zentriervorrichtung sowie der Lenkeranordnung 24 für die Prallfläche ab.

Des weiteren sind die drei Abschnitte der Prallfläche 30, nämlich der erste Abschnitt 32, der zweite Abschnitt 34 sowie der dritte Abschnitt 36 zu erkennen. Erfindungsgemäß ist der erste Abschnitt der Prallfläche 32 mit der Fläche des zweiten Abschnittes der Prallfläche 36 parallel und der zweite Abschnitt der Prallfläche 34 unter einem Winkel angeordnet.

Deutlich zu erkennen auch die Aufnahmeeinrichtung 40 für die Elektrokupplung.

in Fig. 4b ist eine Draufsicht auf eine Anordnung gemäß Fig. 4a gezeigt. Deutlich zu erkennen ist wiederum der Prallrahmen 30 mit den drei Abschnitten 32, 34 und 36 sowie die am Prallrahmen angeordnete Fangeinrichtung 50, die Lenkeranordnung 24 sowie die Vordrückfedern 22.

Die Figuren 4c und 4d zeigen dreidimensionale Draufsichten der Anordnung gemäß den Figuren 4a und 4b. Hierbei werden wiederum gleiche Bezugsziffern für gleiche Bauteile verwandt. Deutlich in Fig. 4c zu erkennen wiederum der Prallrahmen 30 sowie die Lenkeranordnung 24 mit Vordrückfeder 22, die sich auf dem Rahmen 20 der Zentriereinrichtung abstützt.

In Fig. 4d ist besonders gut die Verzögerungsfeder 26 zu erkennen, die sich auf den Prallrahmen 30 und der Lenkeranordnung 24 abstützt. Die Verzögerungsfeder 26 dient im wesentlichen dazu, die hohen Auflaufkräfte beim Kuppeln auf den Prallrahmen 30 aufzunehmen, um so eine Beschädigung der Elektrokupplung, die sich in der Aufnahmeeinrichtung 40 befindet, zu verhindern.

Mit der erfindungsgemäßen Zentriervorrichtung wird somit erstmals ein Bauteil angegeben, indem eine Elektrokupplung aufgenommen werden kann und der ein automatisches Kuppeln und Lösen der elektrischen Verbindungen bei einer automatischen Zugkupplung ohne Beschädigung der Elektrokupplung ermöglicht.

### Bezugszeichenliste

- 1:: automatische Zugkupplung
- 3:: mechanischer Kupplungskopf
- 5:: Luftkupplung
- 10:: Zentriervorrichtung
- 12:: Elektrokupplung
- 20:: Führungsrahmen
- 21, 23:: Verbindungsstellen
- 22:: Vordrückfeder
- 24:: Lenkeranordnung
- 26:: Verzögerungsfeder
- 27:: Reibhebel
- 28:: Prallrahmen
- 30:: Prallfläche
- 32:: erster Abschnitt
- 34:: zweiter Abschnitt
- 36:: dritter Abschnitt
- 40:: Aufnahmeeinrichtung
- 42:: Fassung
- 44:: Verschlußanordnung
- 46:: O-Ringe
- 50:: Fangeinrichtung
- 52:: Fangarm
- 54:: Hinterschneidung
- 56:: Vorsprung
- 60:: Kupplungsebene
- 100:: Gegenkupplungskopf
- V:: Vorlauf
- D:: Abstand
- α:: Winkel zwischen den verschiedenen Prallflächen
- β :: Winkel , unter dem die Zentriervorrichtung gegenüber der Wagenachse angeordnet ist.

## Patentansprüche

1. Automatische Zugkupplung mit
einem mechanischen Kupplungskopf (3) und
einer Zentriervorrichtung (10) zur Aufnahme einer Elektrokupplung
**dadurch gekennzeichnet, dass**
die Zentriervorrichtung (10) einen Führungsrahmen (20) umfasst, wobei der Führungsrahmen (20) einem Prallrahmen (28) abstützt und im Prallrahmen (28) eine Aufnahmeeinrichtung (40) für die Elektrokupplung angeordnet ist
die Zentriervorrichtung eine Höhen- und Seitenzentriervorrichtung aufweist, so dass die in der Aufnahmeeinrichtung (40) angeordnete Elektrokupplung zweier aufeinander auflaufender Zugkupplungen (1) zentriert werden, ohne dass die beiden Elektrokupplungen während des Zentriervorganges miteinander in Berührung kommen,
die Zentrierung selbsttätig erfolgt und die Höhen- und Seitenzentriervorrichtung eine Prallfläche (30) umfasst mit einem ersten Abschnitt (32), einem zweiten Abschnitt (34) sowie einem dritten Abschnitt (36), wobei die Prallflächen (30) des ersten und dritten Abschnittes (32, 36) parallel versetzt zueinander verlaufen und die Prallfläche (30) des zweiten Abschnittes (34) mit der Prallfläche des ersten bzw. dritten Abschnittes (32, 36) einen Winkel von
0 < α < 90 einschließt und
die Zentriervorrichtung unterhalb des mechanischen Kupplungskopfes (3) angeordnet ist.

2. Automatische Zugkupplung gemäß Anspruch 1, **dadurch gekennzeichnet, dass** die Lagerung des Prallrahmens (28) im Führungsrahmen (20) derart ausgestaltet ist, dass bei Zug-Druck-Bewegungen, Aufbäumen, Absenken zu Gewinkelbildung bei Kurvenfahrt der automatischen Zugkupplung die Elektrokupplung im gekuppeltem Zustand als starres Gebilde vorliegt und geschlossen bleibt.

3. Automatische Zugkupplung nach Anspruch 1, oder **dadurch gekennzeichnet, dass** der Winkel α im Bereich 30 < α < 60 liegt.

4. Automatische Zugkupplung nach Anspruch 1, **dadurch gekennzeichnet, dass** der Winkel α = 45 beträgt.

5. Automatische Zugkupplung nach einem der Ansprüche 1 bis 4, **dadurch gekennzeichnet, dass** die Prallfläche (30) Teil eines Prallrahmens (28) ist, der vom Führungsrahmen (20) der Zentriervorrichtung geführt wird.

6. Automatische Kupplung nach einem der Ansprüche 1 bis 5, **dadurch gekennzeichnet, dass** die Zentriervorrichtung eine Lenkeranordnung (24) mit einer Vordrückeinrichtung (22) umfasst, die die Praltfläche (30) in kuppelbereiter Stellung mit Vorlauf (V) vor der Kupplungsebene (60) der Elektrokupplung hält.

7. Automatische Zugkupplung nach Anspruch 5, **dadurch gekennzeichnet, dass** der Vorlauf (V) 10 bis 20 cm beträgt.

8. Automatische Zugkupplung nach einem der Ansprüche 1 bis 7, **dadurch gekennzeichnet, dass** eine Verzögerungseinrichtung (26) vorgesehen ist, mit der hohe Auflaufkräfte abgefangen werden.

9. Automatische Zugkupplung gemäß Anspruch 8, **dadurch gekennzeichnet, dass** die Verzögerungseinrichtung eine Reibhebeleinrichtung (27) umfasst.

10. Automatische Zugkupplung nach einem der Ansprüche 1 bis 9, **dadurch gekennzeichnet, dass** die Arretier- und Löseeinrichtung einen Vorsprung (56) sowie mindestens eine Hinterschneidung (54) umfasst.

11. Automatische Zugkupplung nach einem der Ansprüche 1 bis 10, **dadurch gekennzeichnet, dass** die Arretier- und Löseeinrichtung einen Fanghaken (52) umfasst.

12. Automatische Zugkupplung gemäß einem der Ansprüche 1 bis 11, **dadurch gekennzeichnet, dass** die Zentriervorrichtung unter einem Winkel β gegenüber der Wagenachse angeordnet ist.

13. Automatische Zugkupplung gemäß Anspruch 12, **dadurch gekennzeichnet, dass** der Winkel β, unter dem die Zentriervorrichtung gegenüber der Wagenachse angeordnet ist, im folgenden Bereich liegt: 20 < β < 40.

14. Kuppelverfahren mit einer automatischen Zugkupplung gemäß einem der Ansprüche 1 bis 13, umfassend folgende Schritte:
zwei Kupplungsköpfe einer automatischen Zugkupplung werden aufeinander auflaufen gelassen, wodurch
der zweite Abschnitt (34) der Prallfläche (30) der Zentriervorrichtung der ersten Kupplung und der zweite Abschnitt (34) der Prallfläche (30) der Zentriervorrichtung der zweiten Kupplung miteinander zur Anlage kommen;
die beiden Prallflächen (30) unter Abweisung der Gegenkupplung durch Fanghaken (52) aneinander abgleiten, so dass die von der Aufnahmeeinrichtung (40) der Zentriervorrichtung aufgenommenen Elektrokupplungen höhenzentriert werden; und dass
1.4 bei weiterem Vorlaufen, wenn die Fanghaken (52) von der Gegenkupplung nicht mehr abgewiesen werden, die Fanghaken (52) sowie die Vorsprünge (56) der Arretier- und Lösevorrichtung in die Hinterschneidungen (54) der jeweiligen Gegenkupplung einrasten, wodurch die Querverschiebung und die Verhakung mit der Gegenkupplung abgeschlossen wird.

## Claims

1. Automatic train coupling system comprising
a mechanical coupling head (3) and
a centring device (10) for receiving an electrical coupler,
**characterised in that**
said centring device (10) comprises a guiding frame (20), with said guiding frame (20) supporting an impact frame (28) and with a receiving means (40) for said electrical coupler being disposed in said impact frame (28),
that said centring device comprises a height and side centring device so that said electrical coupler disposed in said receiving means (40) of two train coupling systems (1) running onto each other are centred without said two electrical couplers contacting each other during the centring operation,
that the centring operation is performed automatically and that said height and side centring device comprises an impact surface (30) as well as a first section (32), a second section (34) as well as a third section (36), with the impact surfaces (30) of said first and third sections (32, 36) extending at an offset in parallel with each other and with the impact surface (30) of said second section (34) cooperating with the impact surface of said first or third section (32, 36), respectively, to include an angle of 0 < α < 90 , and
that said centring device is arranged below said mechanical coupling head (3).

2. Automatic train coupling system according to Claim 1, **characterised in that** the support of said impact frame (28) in said guiding frame (20) is so designed that in the event of tensile/compressive movements, rearing-up movements, in lowering for angular bending cornering of the automatic train coupling system, the electrical coupler in the coupled condition is present as rigid structure and remains closed.

3. Automatic train coupling system according to Claim 1, **characterised in that** said angle α is within the range 30 < α < 60 .

4. Automatic train coupling system according to Claim 1, **characterised in that** said angle α corresponds to α = 45 .

5. Automatic train coupling system according to any of the Claims 1 to 4, **characterised in that** said impact surface (30) constitutes part of an impact frame (28) that is guided by said guiding frame (20) of said centring device.

6. Automatic train coupling system according to any of the Claims 1 to 5, **characterised in that** said centring device comprises a suspension link (24) with a forward presser means (22) that maintains said impact surface (30) in a position ready for coupling with a pre-travel (V) ahead of the coupling plane (60) of said electrical coupler.

7. Automatic train coupling system according to Claim 5, **characterised in that** said pre-travel (V) amounts to 10 to 20 cm.

8. Automatic train coupling system according to any of the Claims 1 to 7, **characterised in that** a retarding means (26) is provided that serves to absorb high up-rush forces.

9. Automatic train coupling system according to Claim 8, **characterised in that** said retarding means comprises a friction lever means (27).

10. Automatic train coupling system according to any of the Claims 1 to 9, **characterised in that** the locking and release means comprises a projection (56) as well as at least one undercut (54).

11. Automatic train coupling system according to any of the Claims 1 to 10, **characterised in that** said locking and release means comprises a catching hook (52).

12. Automatic train coupling system according to any of the Claims 1 to 11, **characterised in that** said centring device is disposed at an angle β relative to the carriage axis.

13. Automatic train coupling system according to Claim 12, **characterised in that** said angle β, at which said centring device is arranged relative to the carriage axis, is within the following range: 20 < β < 40 .

14. Coupling method operating on an automatic train coupling system according to any of the Claims 1 to 13, comprising the following steps:
two coupling heads of an automatic train coupling system are allowed to run onto each other in such a way that said second section (34) of the impact surface (30) of the centring device of the first coupler and said second section (34) of the impact surface (30) of the centring device of the second coupler are caused to bear against each other; the two impact surfaces (30) slide along each other while they repel the counter coupler by means of catching hooks (52) so that the electrical couplers received by said receiving means (40) of said centring device are centred in terms of height; and that
in the continuing advancing movement, when said catching hooks (52) are no longer repelled by said counter coupler, said catching hooks (52) as well as said projections (56) of said locking and release means get locked in said undercuts (54) of the respective counter coupler, which completes the transverse shift and the hooking with the counter coupler.

## Revendications

1. Attelage automatique de train
ayant une tête d'attelage (3) mécanique et
ayant un dispositif de centrage (10) destiné à recevoir un attelage électrique,
**caractérisé en ce que**
• le dispositif de centrage (10) comprend un cadre de guidage (20), le cadre de guidage (20) soutenant un cadre de rebondissement (28) et un moyen de réception (40) pour l'attelage électrique étant disposé dans le cadre de rebondissement (28),
• le dispositif de centrage présente un moyen de centrage pour la hauteur et les côtés, de sorte que l'attelage électrique disposé dans l'installation de réception (40) est centré par deux attelages de train (1) qui s'accostent l'un l'autre sans que les deux attelages électriques entrent en contact l'un avec l'autre pendant l'opération de centrage,
• le centrage est réalisé automatiquement et l'installation de centrage pour la hauteur et les côtés comprend une surface de rebondissement (30) ayant un premier segment (32), ayant un deuxième segment (34) ainsi qu'un troisième segment (36) - les surfaces de rebondissement (30) du premier et du troisième segment (32, 36) s'étendent alors parallèlement l'une par rapport à l'autre en étant décalées et la surface de rebondissement (30) du deuxième segment (34) fait un angle de 0 < α < 90 avec la surface de rebondissement du premier ou du troisième segment (32, 36) et
• le dispositif de centrage est disposé au-dessous de la tête d'attelage (3) mécanique.

2. Attelage automatique de train selon la revendication 1, **caractérisé en ce que** le montage du cadre de rebondissement (28) dans le cadre de guidage (20) est conçu de telle manière que, en cas de mouvements de traction-compression, de cabrage, d'abaissement pour former un coude lorsque l'attelage de train automatique passe un virage, l'attelage électrique en état attelé se présente en tant que complexe rigide et reste fermé.

3. Attelage automatique de train selon la revendication 1, **caractérisé en ce que** l'angle α est compris dans la gamme 30 < α < 60.

4. Attelage automatique de train selon la revendication 1, **caractérisé en ce que** l'angle a pour valeur α = 45.

5. Attelage automatique de train selon l'une des revendications 1 à 4, **caractérisé en ce que** la surface de rebondissement (30) est une partie du cadre de rebondissement (28) qui est guidée par le cadre de guidage (20) du dispositif de centrage.

6. Attelage automatique de train selon l'une des revendications 1 à 5 **caractérisé en ce que** le dispositif de centrage comprend une structure de bielle (24) ayant un moyen de poussée en avant (22) qui maintient la surface de rebondissement (30) en position prête à l'attelage selon une avancée (V) devant le plan d'attelage (60) de l'attelage électrique.

7. Attelage automatique de train selon la revendication 5, **caractérisé en ce que** l'avancée (V) est comprise entre 10 et 20 cm.

8. Attelage automatique de train selon l'une des revendications 1 à 7, **caractérisé en ce que** l'on prévoit un moyen de retardement (26) grâce à laquelle des forces d'accostage élevées sont interceptées.

9. Attelage automatique de train selon la revendication 8 **caractérisé en ce que** le moyen de retardement comprend un moyen de levier de friction (27).

10. Attelage automatique de train selon l'une des revendications 1 à 9, **caractérisé en ce que** le moyen d'arrêt et de libération comprend une saillie (56) ainsi qu'au moins une contre dépouille inverse (54).

11. Attelage automatique de train selon l'une des revendications 1 à 10, **caractérisé en ce que** le moyen d'arrêt et de libération comprend un crochet d'arrêt (52).

12. Attelage automatique de train selon l'une des revendications 1 à 11, **caractérisé en ce que** le dispositif de centrage est disposé selon un angle β par rapport à l'axe de la voiture.

13. Attelage automatique de train selon la revendication 12, **caractérisé en ce que** l'angle β selon lequel est disposé le dispositif de centrage par rapport à l'essieu est compris dans la gamme suivante : 20 < β < 40.

14. Procédé d'attelage avec un attelage de train automatique selon l'une des revendications 1 à 13, qui comprend les étapes suivantes:
• on laisse s'accoster l'une l'autre deux têtes d'attelage d'un attelage de train automatique, ce qui a pour effet
• que le deuxième segment (34) de la surface de rebondissement (30) du dispositif de centrage du premier attelage et le deuxième segment (34) de la surface de rebondissement (30) du dispositif de centrage du deuxième attelage entrent en contact l'un avec l'autre;
• que les deux surfaces de rebondissement (30) glissent l'une sur l'autre en repoussant l'attelage opposé à l'aide de crochets d'arrêt (52), de sorte que les attelages électriques reçus par le moyen de réception (40) du dispositif de centrage sont centrés en hauteur et
• que lorsque l'avancée continue, si les crochets d'arrêt (52) ne sont plus repoussés par l'attelage opposé, les crochets d'arrêt (52) ainsi que les saillies (56) du moyen d'arrêt et de libération s'encliquettent dans les contre dépouilles (54) de l'attelage opposé concerné, ce qui a pour effet que le déplacement transversal et l'accrochage avec l'attelage opposé sont réalisés.
